# EUROPÄISCHE PATENTSCHRIFT

(11) **EP 3 519 335 B1**
(45) Veröffentlichungstag und Bekanntmachung des Hinweises auf die Patenterteilung: **09.09.2020**
(21) Anmeldenummer: 17768812.4
(22) Anmeldetag: 20.09.2017
(51) Int. Cl.: B66B 1/34

(54) **SCHWINGUNGSSTABILISATOR EINES INFORMATIONSTRÄGERS**
VIBRATIONS STABILISATOR OF AN INFORMATION CARRIER
STABILISATEUR D'OSCILLATIONS D'UN SUPPORT D'INFORMATIONS

(30) Priorität: 30.09.2016 EP 16191711
(43) Veröffentlichungstag der Anmeldung: 07.08.2019
(73) Patentinhaber: Inventio AG, 6052 Hergiswil (CH)
(72) Erfinder: BIRRER, Eric, 6033 Buchrain (CH)
(86) Internationale Anmeldenummer: PCT/EP2017/073711
(87) Internationale Veröffentlichungsnummer: WO 2018/060020

(56) Entgegenhaltungen:
- EP-A1- 0 992 449
- JP-A- H0 248 389

## Beschreibung

Die vorliegende Erfindung betrifft eine Aufzugsanlage mit einem sich durch einen Aufzugsschacht der Aufzugsanlage erstreckenden Informationsträger, auf dem auf geeignete Weise Informationen gespeichert sind. Solche Informationen können durch eine mit einer Aufzugskabine der Aufzugsanlage verbundene Erfassungseinrichtung erfasst werden. Aus den erfassten Informationen kann beispielsweise eine Position der Aufzugskabine im Aufzugsschacht mit hoher Genauigkeit genau bestimmt werden. Die Informationen können hierbei beispielsweise magnetisch, optisch oder mit Hilfe von Ultraschall erfasst werden.

Bei einer Aufzugsanlage ist ein Informationssystem, welches eine genaue Bestimmung einer Position der Aufzugskabine im Aufzugsschacht (Fahrschacht) ermöglicht, vorteilhaft. Dazu können beispielsweise codierte Magnetbänder, Bänder mit optischen Markierungen oder über mit Ultraschallsensoren erfassbare Codierungen zum Einsatz kommen. Zur Erfassung der auf dem Informationsträger gespeicherten Informationen und zur Bestimmung der Position der Aufzugskabine wird eine Erfassungseinrichtung, insbesondere ein Lesegerät, vorzugsweise möglichst nahe an dem Informationsträger entlang geführt.

Aus der EP 0 992 449 ist eine Befestigungseinrichtung für Schachtinformationsgeber einer Aufzugsanlage bekannt. Hierbei sind Schachtinformationsgeber in unterschiedlichen Höhenlagen an mehreren über eine gesamte Schachthöhe gespannten Seilen angeordnet. Eine Sensoreinheit ist an der Kabine angeordnet, welche die Schachtinformationsgeber detektieren kann. Die Seile sind zur Vermeidung von Seilschwingungen an einer Halteschiene festgehalten. Eine derartige schwingungsstabilisierende Befestigung ist geeignet, wenn die Sensoreinheit grössere Lageabweichungen zwischen dem Schachtinformationsgeber und der Sensoreinheit ertragen kann.

Aus der EP 1 813 564 B1 ist eine Einrichtung zur Erzeugung von Schachtinformationen bekannt. Hierbei sind ein über die Förderhöhe einer Aufzugskabine aufgespannter Codeträger und eine an der Aufzugskabine angeordnete Einrichtung zum Lesen und Auswerten des Codes vorgesehen, wobei die Einrichtung zum Lesen und Auswerten des Codes in einem Gehäuse angeordnet ist und wobei der Codeträger mittels einer Gleitführung im Gehäuse geführt ist. Beim Verfahren der Aufzugskabine gleitet der Codeträger in der Gleitführung an der Einrichtung zum Lesen und Auswerten des Codes vorbei.

Bei einer Ausgestaltung, wie sie aus der EP 1 813 564 B1 bekannt ist, ist der Codeträger an seinen beiden Enden gefasst und gespannt, so dass dieser möglichst vertikal durch den Aufzugsschacht verläuft. Hierbei ist es bekannt, an einer Führungsschiene der Aufzugskabine einen Ausleger anzuordnen, an dem das eine Ende des Codeträgers festgemacht ist, während das andere Ende des Codeträgers in der Schachtgrube in vergleichbarer Weise festgemacht ist. Hierbei ergibt sich das Problem, dass solch ein Codeträger beziehungsweise Informationsträgers im Aufzugsschacht zum Schwingen angeregt werden kann. Ferner kann es in den Abschnitten, die sich jeweils oberhalb und unterhalb einer Erfassungseinrichtung beziehungsweise eines Lesekopfes befinden, jeweils zu gegenläufigen Verdrehungen des Bandes entlang seiner Längsachse kommen. Da insbesondere ein bandförmiger Informationsträger am Lesekopf in einer bestimmten Orientierung ausgerichtet sein muss, können solche Verdrehungen ein störungsfreies und genaues Lesen der Informationen gegebenenfalls beeinträchtigen. Die genannten Probleme ergeben sich besonders bei hohen Aufzugsanlagen und nehmen entsprechend mit der Höhe der Aufzugsanlage zu. Beispielsweise können Schwingungen des Informationsträgers bei entsprechend hohen Aufzugsanlagen zu einem Anschlagen des Informationsträgers an benachbarten Einrichtungen oder an einer Schachtwand führen, was Beschädigungen des Informationsträgers und eine Geräuschentwicklung zur Folge haben kann.

Aufgabe der Erfindung ist es, eine Einrichtung für eine Aufzugsanlage, die zum Halten eines sich durch einen Aufzugsschacht der Aufzugsanlage erstreckenden Informationsträgers dient, ein Schachtinformationssystem für eine Aufzugsanlage mit zumindest solch einer Einrichtung und eine Methode zum Verhindern von Schwingungen eines Informationsträgers einer Aufzugsanlage anzugeben, die eine verbesserte Anordnung des Informationsträgers im Aufzugsschacht ermöglichen und vorzugsweise Schwingungen und/oder sich über die Länge des Informationsträgers ergebende gegenläufige Verdrehungen des Informationsträgers zu verhindern oder ganz zu vermeiden und welche ermöglicht ein Lesegerät möglichst nahe an dem Informationsträger entlang zu führen. Aufgabe der Erfindung ist es ferner, eine Montagemethode zum Montieren solch einer Einrichtung anzugeben.

Im Folgenden sind Lösungen und Vorschläge für entsprechende Einrichtungen, für ein Schachtinformationssystem, für eine Methode zum Verhindern von Schwingungen eines Informationsträgers einer Aufzugsanlage und für eine Montagemethode zum Montieren einer solchen Einrichtung vorgestellt, welche zumindest Teile der gestellten Aufgaben lösen. Des Weiteren sind vorteilhafte ergänzende oder alternative Weiterbildungen und Ausgestaltungen angegeben.

Bei einer möglichen Lösung wird eine Einrichtung, insbesondere ein Schwingungsstabilisator, für eine Aufzugsanlage vorgeschlagen, wobei die Einrichtung zum Halten eines sich durch einen Aufzugsschacht der Aufzugsanlage erstreckenden Informationsträgers an zumindest einer Stelle des Informationsträgers dient, wobei zumindest ein Halteelement und zumindest ein Spannelement vorgesehen sind. Das Halteelement ist zumindest im Wesentlichen ortsfest im Aufzugsschacht positionierbar. Weiter ist das Spannelement an einer Stelle des Informationsträgers mit dem Informationsträger verbindbar, wobei das Spannelement so spannbar ist, dass der Informationsträger gegen zumindest einen an dem Halteelement vorgesehenen Anlagebereich mit einer Spannkraft beaufschlagt wird. Die derart ausgeführte Spannkraft bewirkt, dass der Informationsträger beim Durchlaufen einer Erfassungseinrichtung nahe an dieser verbeigeführt werden kann, wobei die Erfassungseinrichtung im Bedarfsfall den Informationsträger vom Anlagebereich Halteelement wegheben kann und das Spannelement nach Durchlaufen der Erfassungseinrichtung den Informationsträger wiederum zum Anlagebereich spannen kann. Im Wesentlichen ortsfest im Aufzugschacht ist beispielsweise dadurch erreicht, dass das Halteelement beispielsweise an Führungsschienen befestigt ist. Da die Führungsschienen je nach Bauart des Gebäudes gegenüber dem Gebäude geringfügige Verschiebungen erfahren können, ist der Begriff im Wesentlichen ortsfest nicht als absolut fest zu verstehen, sondern im Rahmen üblicher Elastizitäten und Verschiebungen ortsfest.

Vorzugsweise ist das Spannelement mittels zumindest einem Spannkraftübertragungsmittel mit dem Informationsträger verbindbar, so dass die Spannkraft vom Spannelement über das Spannkraftübertragungsmittel auf den Informationsträger übertragen wird. Damit kann das Spannelement geometrisch unabhängig von einer Verbindung zum Informationsträger gestaltet werden.

Bei einer weiteren Lösung wird eine Einrichtung, insbesondere ein Schwingungsstabilisator, für eine Aufzugsanlage vorgeschlagen, wobei die Einrichtung zum Halten eines sich durch einen Aufzugsschacht der Aufzugsanlage erstreckenden Informationsträgers an zumindest einer Stelle des Informationsträgers dient, wobei zumindest ein Halteelement und zumindest ein Magnetelement vorgesehen sind. Das Halteelement ist zumindest im Wesentlichen ortsfest im Aufzugsschacht positionierbar. Der Informationsträger ist an zumindest einer Stelle permanent magnetisiert und/oder durch das Magnetelement magnetisierbar, insbesondere ferromagnetisch ausgestaltet, wobei der Informationsträger im montierten Zustand durch das Magnetelement gegen zumindest einen an dem Halteelement vorgesehenen Anlagebereich mit einer Magnetkraft des Magnetelements beaufschlagt wird. Das ferromagnetische Material kann ein Metallblechstreifen sein oder es können auch ferromagnetische Partikel sein, die in eine Kunststoffschicht des Informationsträgers eingebettet sind. Hierbei wird dieselbe Wirkung erzielt, wie sie im Zusammenhang mit der vorgängigen möglichen Lösung beschrieben wurde.

Gemäß einer weiteren Lösung wird ein Schachtinformationssystem für eine Aufzugsanlage vorgeschlagen, wobei ein Informationsträger, eine mit einer Aufzugskabine verbindbare Erfassungseinrichtung, die zum Erfassen von auf dem Informationsträger gespeicherten Informationen dient, und zumindest eine der vorgeschlagenen Einrichtungen vorgesehen sind.

Ferner wird eine Methode zum Verhindern von Schwingungen eines Informationsträgers einer Aufzugsanlage vorgeschlagen, wobei der Informationsträger an zumindest einer Stelle des Informationsträgers durch zumindest eine vorgeschlagene Einrichtung im Aufzugsschacht gehalten wird.

Außerdem wird eine Montagemethode zum Montieren einer vorgeschlagenen Einrichtung an einer Aufzugsanlage vorgeschlagen, wobei sich ein Informationsträger durch einen Aufzugsschacht der Aufzugsanlage erstreckt, wobei das Halteelement zumindest im Wesentlichen ortsfest im Aufzugsschacht positioniert wird, wobei das Spannkraftübertragungsmittel an einer Stelle des Informationsträgers mit dem Informationsträger verbunden wird und wobei das Spannelement so gespannt wird, dass der Informationsträger über das Spannkraftübertragungsmittel gegen zumindest einen an dem Halteelement vorgesehenen Anlagebereich mit einer Spannkraft beaufschlagt wird. Diese vorgeschlagene Lösung bezieht sich somit auf eine Einrichtung, bei der ein Halteelement und zumindest ein Spannelement sowie im Bedarfsfall ein Spannkraftübertragungsmittel vorgesehen sind.

Vorteilhaft ist es, dass das Spannkraftübertragungsmittel so ausgestaltet ist, dass es durch eine an dem Informationsträger ausgestaltete Durchgangsöffnung führbar ist, und dass an einem Ende des Spannkraftübertragungsmittels ein Kopf ausgestaltet ist, über den das Spannkraftübertragungsmittel an der Stelle des Informationsträgers aufgrund der Spannkraft mit dem Informationsträger verbindbar ist. Bei dieser Ausgestaltung zieht das Spannkraftübertragungsmittel an seinem Kopf gewissermaßen den Informationsträger gegen den zumindest einen Anlagebereich des Halteelements, wodurch sich zumindest ein kraftschlüssiges Verbinden ergibt.

Ein Querschnitt oder ein Durchmesser der Durchgangsöffnung im Informationsträger ist natürlich auf die Art des Spannkraftübertragungsmittels abgestimmt. Als Spannkraftübertragungsmittel kann beispielsweise ein sogenannter "piano wire" verwendet werden. Dies ist ein dünner fester Stahldraht von beispielsweise 0.5 bis 1.5 Millimeter Durchmesser. Das Spannkraftübertragungsmittel ist derart gewählt, dass die auf dem Informationsträger vorhandene Information nicht verfälscht wird. Im Falle eines magnetisch kodierten Informationsträgers kann dies, wie vorgängig bestimmt, durch Verwendung eines möglichst dünnen Stahldrahts erreicht werden. Alternativ kann auch ein Spannkraftübertragungsmittel aus nicht magnetisierbarem Material, wie Kupfer, Aluminium oder Kunststoff verwendet werden.

Eine entsprechende Durchgangsöffnung im Informationsträger kann auf unterschiedliche Arten bereitgestellt werden. Der Informationsträger kann beispielsweise in einem Herstellwerk mit einer Reihe von Durchgangsöffnungen versehen werden. Dazu wird vorteilhafterweise ein Stanzwerkzeug verwendet. Dabei wird in kurzen Abständen, beispielsweise alle 100 Millimeter, eine Durchgangsöffnung gestanzt. Bei der Montage in der Aufzugsanlage wählt ein Monteur eine der Durchgangsöffnungen und platziert den Schwingungsstabilisator so, dass er mit dieser gewählten Durchgangsöffnung zusammenpasst. Alternativ kann die Durchgangsöffnung im Informationsträger auch direkt vom Monteur im Verlauf der Installation bereitgestellt werden. Dazu kann er eine Stanzzange oder Lochzange verwenden, mittels der er vor Ort an der gewünschten Stelle die Durchgangsöffnung herstellt. Hierbei befestigt der Monteur den Schwingungsstabilisator an der gewünschten Stelle und bringt dann am Informationsträger die Durchgangsöffnung an.

Zur Befestigung des Spannkraftübertragungsmittels am Informationsträger können je nach Ausgestaltung allerdings auch zusätzliche oder andere Verbindungsmaßnahmen vorgesehen sein. Beispielsweise kann das Spannkraftübertragungsmittel zumindest im Bereich seines Endes beziehungsweise in der Nähe des Kopfes auch eine Pressverbindung mit dem Informationsträger aufweisen. Hierbei kann das Spannkraftübertragungsmittel bei der Montage beispielsweise mit seinem Ende in die Durchgangsöffnung eingepresst werden, wobei der Kopf den Anschlag für das Einpressen bildet. Wenn sich über die Lebensdauer beispielsweise aufgrund einer Materialermüdung die Durchgangsöffnung aufweitet, dann wird über den Kopf und aufgrund der Spannkraft weiterhin eine zuverlässige Verbindung gewährleistet. Ferner können bei abgewandelten Ausgestaltungen auch andere Verbindungen zwischen dem Spannkraftübertragungsmittel und dem Informationsträger realisiert werden. Beispielsweise kann das Spannkraftübertragungsmittel auch durch eine Schraub- oder Nietverbindung mit dem Informationsträger verbunden werden.

Bei einer möglichen Ausgestaltung ist das Spannkraftübertragungsmittel in vorteilhafter Weise zumindest im Wesentlichen als Spanndraht ausgestaltet. Hierbei kann das Spannkraftübertragungsmittel insbesondere zumindest einen Kopf und/oder an zumindest einem Ende geeignet ausgeformt sein, um eine Verbindung mit dem Informationsträger beziehungsweise dem Spannelement zu ermöglichen. Hierbei ist es auch möglich, dass das Spannkraftübertragungsmittel ein oder zwei Endstücke aufweist, die mit dem Spanndraht verbunden sind. Hierdurch kann in Bezug auf den jeweiligen Anwendungsfall eine vorteilhafte Ausgestaltung des Spannkraftübertragungsmittels erfolgen.

Ferner ist es vorteilhaft, dass an dem Halteelement ein erster Anlagebereich und ein zweiter Anlagebereich vorgesehen sind, dass das Halteelement eine Durchgangsöffnung aufweist, durch die im montierten Zustand das Spannkraftübertragungsmittel von einerseits dem Spannelement zu andererseits dem Informationsträger verläuft, und dass die Durchgangsöffnung des Halteelements zwischen dem ersten Anlagebereich und dem zweiten Anlagebereich vorgesehen ist. Hierdurch ergibt sich eine vorteilhafte Anordnung, bei der der Informationsträger im Betrieb beispielsweise von einem Lesekopf von dem Halteelement abgehoben werden kann, wenn der Lesekopf aufgrund der Bewegung der Aufzugskabine durch den Aufzugsschacht das Halteelement passiert. Nachdem der Haltekopf sich wieder weit genug von dem Halteelement entfernt hat, wird der Informationsträger dann durch die Spannkraft des Halteelements wieder an die Anlagebereiche des Halteelements angelegt. Der Lesekopf weist hierbei in Richtung auf das Halteelement eine geeignete Aussparung auf, so dass das Spannkraftübertragungsmittel, insbesondere ein Spanndraht, entsprechend durchgeleitet werden kann.

Ferner ist es vorteilhaft, dass an dem Halteelement eine erste seitliche Halteleiste und eine zweite seitliche Halteleiste vorgesehen sind und dass der Informationsträger im montierten Zustand zumindest dann zwischen der ersten seitlichen Halteleiste und der zweiten seitlichen Halteleiste angeordnet ist, wenn der Informationsträger an dem zumindest einen Anlagebereich anliegt. Insbesondere kann der Informationsträger hierbei an zwei Anlagebereichen anliegen, zwischen denen sich eine Durchgangsöffnung befindet. Wenn das Halteelement eine Durchgangsöffnung aufweist, dann ist es ferner vorteilhaft, dass im montierten Zustand das Spannkraftübertragungsmittel von einerseits dem Spannelement zu andererseits dem Informationsträger verläuft und dass die Durchgangsöffnung des Halteelements zwischen der ersten seitlichen Halteleiste und der zweiten seitlichen Halteleiste vorgesehen ist. Bei solchen Ausgestaltungen kann es insbesondere ermöglicht werden, dass der Informationsträger von dem Halteelement, insbesondere den Anlagebereichen des Halteelements, abgehoben wird, wenn ein Lesekopf oder dergleichen das Halteelement passiert. Die seitlichen Halteleisten gewährleisten dann beim Zurückziehen des Informationsträgers an das Halteelement, insbesondere die Anlagebereiche des Halteelements, eine zuverlässige Positionierung im Rahmen mehr oder weniger groß vorgegebener Toleranzen. Eine mögliche Funktion der Halteleisten besteht darin, dass beispielsweise bei im Betrieb angeregten Schwingungen des Informationsträgers eine seitliche Bewegungsbegrenzung für den Informationsträger durch die Halteleisten gewährleistet ist. Zusammen mit der Spannkraft kann dann im Hinblick auf die Gesamtabmessungen der Aufzugsanlage eine punktgenaue Positionierung beziehungsweise Fixierung des Informationsträgers an einem Punkt zwischen seinen in der Regel ohnehin fixierten Enden gewährleistet werden. Je nach Anwendungsfall, insbesondere Höhe der Aufzugsanlage und somit der Länge des Informationsträgers, kann die Maßnahme mehrfach wiederholt werden, so dass sich möglicherweise angeregte Schwingungen des Informationsträgers nicht über die gesamte Länge des Informationsträgers fortsetzen können, eine hohe Dämpfung solcher Schwingungen gewährleistet ist und mögliche Auslenkungen, insbesondere horizontale Auslenkungen, des Informationsträgers aus seiner idealen Ruhelage, erheblich begrenzt sind.

Vorzugsweise ist die Durchgangsöffnung des Halteelements derart gestaltet, dass der Informationsträger beziehungsweise dessen Verbindungsstelle, an der das Spannkraftübertragungsmittel oder das Spannelement mit dem Informationsträger verbunden ist, zum Halteelement vertikal, das heisst entlang einer Längserstreckung des Informationsträgers, verschiebbar ist. Dadurch können Längungsdifferenzen zwischen dem Informationsträger und der umgebenden Struktur ausgeglichen werden. Derartige Längungsdifferenzen können beispielsweise durch Setzungsvorgänge im Gebäude oder auch durch thermische Einflüsse entstehen.

Außerdem ist es vorteilhaft, dass das Spannelement so spannbar ist, dass der Informationsträger im montierten Zustand von dem Anlagebereich des Halteelements zumindest näherungsweise entgegen der Spannkraft von einer Erfassungseinrichtung, die zum Erfassen von auf dem Informationsträger gespeicherten Informationen dient, abhebbar ist. Dies ermöglicht zum einen eine weitgehend unelastische Ausgestaltung des Spannkraftübertragungsmittels entlang seiner Wirkrichtung, wobei insbesondere bei einer zumindest im Wesentlichen als Spanndraht vorgegebenen Ausgestaltung elastische und/oder plastische Verbiegungen möglich sein können. Das Spannelement kann dann einen Bewegungsbereich für den Informationsträger ermöglichen, der das im Betrieb erforderliche Abheben gewährleistet.

Vorteilhaft ist es, dass das Spannelement einen Spannbügel beispielsweise eine Blattfeder aufweist und dass das Spannkraftübertragungsmittel im montierten Zustand so mit dem Spannbügel verbunden ist, dass über die Länge des Spannkraftübertragungsmittels zwischen dem Informationsträger und dem Spannbügel eine mindestens wirksame Spannkraft eingestellt ist. Diese mindestens wirksame Spannkraft ist die Spannkraft, die beim Anliegen des Informationsträgers an dem Halteelement, insbesondere zumindest einem Anlagebereich des Halteelements, wirkt. Wenn beispielsweise ein Lesekopf oder dergleichen das Halteelement passiert, dann kann aufgrund eines Abhebens des Informationsträgers von dem Halteelement der Spannbügel weiter gespannt werden, so dass die beim Passieren wirksame Spannkraft entsprechend größer ist. Nach dem Passieren wird dann der Informationsträger mit der mindestens wirksamen Spannkraft, die eingestellt ist, an dem Halteelement gehalten. Die mindestens wirksame Spannkraft wird so vorgeben, dass sich über die Länge des Informationsträgers fortsetzende Schwingungen verhindert oder zumindest wesentlich gedämpft sind. Je nach Anwendungsfall kann die mindestens wirksame Spannkraft beispielsweise so eingestellt sein, dass diese etwa 2 N beträgt.

Ferner ist es vorteilhaft, dass außerdem ein Verbindungsstück vorgesehen ist und dass im montierten Zustand der Spannbügel und das Halteelement mit dem Verbindungsstück verbunden sind. Hierbei ist es des Weiteren von Vorteil, dass zumindest eine Befestigungsklammer vorgesehen ist, die an einer Schiene der Aufzugsanlage befestigbar ist, und dass das Verbindungsstück zumindest mittelbar, insbesondere mittels eines Tragarms, über die zumindest eine Befestigungsklammer an der Schiene befestigbar ist. Speziell können zwei Befestigungsklammern vorgesehen sein, die beispielsweise einen Fuß der Schiene der Aufzugsanlage an gegenüberliegenden Seiten greifen. Auf diese Weise kann das Verbindungsstück an einer geeigneten Stelle im Aufzugsschacht ortsfest positioniert werden. Die Anordnung mit dem Halteelement und dem Spannbügel, die mit dem Verbindungsstück verbunden sind, kann auf diese Weise zuverlässig und einfach im Aufzugsschacht montiert werden.

Alternativ kann das Spannelement beispielsweise auch als Feder oder Zugfeder ausgestaltet sein, welche mit einem Ende direkt oder indirekt mittels des Spannkraftübertragungsmittels zum Informationsträger verbunden und am anderen Ende zum Verbindungsstück verbunden ist. Die Anschlussteile sind dann entsprechend gestaltet, dass die Feder den Informationsträger zum Halteelement zieht.

Es versteht sich, dass geeignete Abwandlungen denkbar sind. Beispielsweise kann das Verbindungsstück auch auf andere Weise im Aufzugsschacht montiert werden. Beispielsweise kann das Verbindungsstück auch direkt oder mittelbar mit einer geeigneten Tragkonstruktion, die beispielsweise zum Befestigen von Schienen im Aufzugsschacht dient, verbunden werden. Hierbei kann ebenfalls ein Tragarm zum Einsatz kommen, um eine mittelbare Befestigung des Verbindungsstücks mit solch einer Tragkonstruktion oder dergleichen zu ermöglichen. Der Informationsträger ist nicht notwendigerweise Bestandteil der Einrichtung, insbesondere des Schwingungsstabilisators. Insbesondere kann die Einrichtung mit dem Halteelement, dem Spannelement und dem Spannkraftübertragungsmittel auch unabhängig von solch einem Informationsträger hergestellt und vertrieben werden.

Bei einem Schachtinformationssystem für eine Aufzugsanlage, das zumindest eine Einrichtung und einen Informationsträger sowie eine zum Erfassen von auf dem Informationsträger gespeicherten Informationen dienende Erfassungseinrichtung aufweist, ist es vorteilhaft, dass die Erfassungseinrichtung eine Führungsstruktur aufweist, die zum Abheben des Informationsträgers von dem Anlagebereich des Halteelements dient, wenn die Erfassungseinrichtung im Betrieb im Bereich des Halteelements an dem Informationsträger entlang geführt wird, und dass die Führungsstruktur eine dem Halteelement zugewandte Aussparung aufweist. Hierbei sind mehrere geeignete Ausgestaltungen denkbar. Bei einer möglichen Ausgestaltung kann die Führungsstruktur 2 gegeneinander verschwenkbare Seitenstücke aufweisen, die über einen an zumindest einer Stelle oder insgesamt verbiegbaren Rücken miteinander verbunden sind. Diese Führungsstruktur kann zur Montage gegebenenfalls aus der Erfassungseinrichtung entnommen und durch Verbiegen des Rückens so geöffnet werden, dass der Informationsträger einlegbar ist. Bei einer weiteren möglichen Ausgestaltung weist die Führungsstruktur zwei separate Seitenstücke auf, die an der Rückseite der Führungsstruktur auf Stoß aneinander anliegen, wenn sie an eine Aufnahme der Erfassungseinrichtung eingefügt sind. Durch Entnehmen zumindest eines Seitenstücks kann dann der Informationsträger zwischen die später wieder in die Aufnahme eingebrachten Seitenstücke eingebracht werden. Bei einer weiteren möglichen Ausgestaltung kann die Führungsstruktur zwei voneinander getrennte Seitenstücke aufweisen, die getrennt voneinander und formschlüssig in eine Aufnahme der Erfassungseinrichtung einsetzbar sind. Bei dieser Ausgestaltung können die Seitenstücke im montierten Zustand formschlüssig in ihrer Position gehalten werden, ohne dass diese notwendigerweise einander berühren. Durch Entnahme eines oder beider Seitenstücke ist dann ein Einfügen des Informationsträgers möglich.

Speziell bei einer Montagemethode zum Montieren einer Einrichtung ist es vorteilhaft, wenn eine mit einer Aufzugskabine verbundene Erfassungseinrichtung, die zum Erfassen von auf dem Informationsträger gespeicherten Informationen dient, vorgesehen ist. Ferner ist es vorteilhaft, wenn ein Seitenstück einer Führungsstruktur der Erfassungseinrichtung zum Einfügen des Informationsträgers in die Führungsstruktur gegenüber dem anderen Seitenstück verschwenkt wird. Zum Einführen des Informationsträgers in die Führungsstruktur kann auch zumindest ein Seitenstück zeitweise demontiert werden. Dadurch ist eine vorteilhafte Montage der Erfassungseinrichtung möglich.

Bevorzugte Ausführungsbeispiele der Erfindung sind in der nachfolgenden Beschreibung anhand der beigefügten Zeichnungen näher erläutert. Es zeigen:
Fig. 1 ein Schachtinformationssystem für eine Aufzugsanlage mit einer Einrichtung zum Halten eines Informationsträgers, die an einer Schiene der Aufzugsanlage befestigt ist, gemäß einem Ausführungsbeispiel der Erfindung in einer auszugsweisen, räumlichen und schematischen Darstellung;
Fig. 2 die in Fig. 1 gezeigte Einrichtung zum Halten des Informationsträgers in einer auszugsweisen, schematischen Darstellung aus der mit II bezeichneten Blickrichtung;
Fig. 3A eine Erfassungseinrichtung eines Schachtinformationssystems mit Seitenstücken zum Führen des Informationsträgers in einer auszugsweisen, schematischen Darstellung entsprechend einer ersten möglichen Ausgestaltung;
Fig. 3B die Seitenstücke der in Fig. 3A gezeigten Erfassungseinrichtung bei einem Montagevorgang zum Einfügen des Informationsträgers in die Erfassungseinrichtung;
Fig. 4A eine Erfassungseinrichtung eines Schachtinformationssystems mit Seitenstücken zum Führen des Informationsträgers mit einer auszugsweisen, schematischen Darstellung entsprechend einer zweiten möglichen
   Ausgestaltung;
Fig. 4B die Seitenstücke der in Fig. 4A gezeigten Erfassungseinrichtung bei einem Montagevorgang zum Einfügen des Informationsträgers in die Erfassungseinrichtung;
Fig. 5A eine Erfassungseinrichtung eines Schachtinformationssystems mit Seitenstücken zum Führen des Informationsträgers in einer auszugsweisen, schematischen Darstellung entsprechend einer dritten möglichen Ausgestaltung;
Fig. 5B die Seitenstücke der in Fig. 5A gezeigten Erfassungseinrichtung bei einem Montagevorgang zum Einfügen des Informationsträgers in die Erfassungseinrichtung;
Fig. 6 ein Haltelement einer Einrichtung zum Halten eines Informationsträgers in einer schematischen Schnittdarstellung gemäß einem weiteren Ausführungsbeispiel der Erfindung, wobei der Informationsträger durch eine Magnetkraft gehalten wird, und
Fig. 7 eine Aufzugsanlage mit einem Schachtinformationssystem in einer schematischen Darstellung zur Erläuterung der Erfindung.

Zunächst wird anhand der Fig. 1 und 2 ein Schachtinformationssystem 1 für eine Aufzugsanlage 2 (Fig. 7) mit einer Einrichtung 3 und einem Informationsträger 4 gemäß einem Ausführungsbeispiel der Erfindung beschrieben. Fig. 1 zeigt hierbei das Schachtinformationssystem 1 für die Aufzugsanlage 2 mit der Einrichtung 3 zum Halten des Informationsträgers 4, die an einer Schiene 5 der Aufzugsanlage 2 befestigt ist, gemäß dem Ausführungsbeispiel der Erfindung in einer auszugsweisen, räumlichen und schematischen Darstellung. Fig. 2 zeigt hierbei die in Fig. 1 gezeigte Einrichtung 3 zum Halten des Informationsträgers 4 in einer auszugsweisen, schematischen Darstellung aus der mit II bezeichneten Blickrichtung. Der Informationsträger 4 ist ein Bestandteil des Schachtinformationssystems 1, aber nicht notwendigerweise ein Bestandteil der Einrichtung 3, die zum Halten des Informationsträgers 4 dient. Das heißt, die Einrichtung 3 kann auch unabhängig von dem Informationsträger 4 hergestellt und vertrieben sowie beim Einrichten der Aufzugsanlage 2 montiert werden. Ferner kann eine Einrichtung 3 auch für unterschiedlich ausgestaltete Informationsträger 4 geeignet sein.

Der Informationsträger 4 wird so in einem Aufzugsschacht 6 der Aufzugsanlage 2 montiert, dass er sich zumindest im Wesentlichen durch den gesamten Aufzugsschacht 6 der Aufzugsanlage 2 erstreckt. Der Informationsträger 4 kann hierbei beispielsweise mit einem Schachtboden 7 verbunden sein und gegen diesen vertikal nach oben gespannt werden.

Die Funktionsweise der Einrichtung 3 besteht im Halten des sich durch den Aufzugsschacht 6 erstreckenden Informationsträgers 4 an einer Stelle 8 des Informationsträgers 4. Im Wesentlichen sollen durch dieses Halten Schwingungen des Informationsträgers 4, die senkrecht zu einer vorgegebenen Erstreckung 9 des Informationsträgers 4 durch den Aufzugsschacht 6 auftreten können, verhindert oder zumindest vermindert werden. Hierbei werden unter anderem zur Vereinfachung der Beschreibung Richtungen (Querrichtungen) 10, 11, die senkrecht zueinander und beide senkrecht zu der vorgegebenen Erstreckung 9 sind, betrachtet.

Die Einrichtung 3 weist ein Halteelement 15, ein Spannelement 16, ein Spannkraftübertragungsmittel 17, ein Verbindungsstück 18, einen Tragarm 19, eine erste Befestigungsklammer 20 und eine zweite Befestigungsklammer 21 auf. Die einzelnen Bestandteile 15 bis 21 der Einrichtung 3 können je nach Ausgestaltung der Einrichtung 3 hierbei jeweils ein- oder mehrfach vorgesehen sein.

In diesem Ausführungsbeispiel wird das Verbindungsstück 18 mittels des Tragarms 19 über die beiden Befestigungsklammern 20, 21 an der Schiene 5 der Aufzugsanlage 2 befestigt. Bei einer abgewandelten Ausgestaltung kann der Tragarm 19 gegebenenfalls auch über eine gegebenenfalls abgewandelte einzelne Befestigungsklammer 20 mit der Schiene 5 verbunden sein. Ferner ist eine Abwandlung denkbar, bei der das Verbindungsstück 18 über zwei Tragarme 19 und jeweils ein oder zwei Befestigungsklammern 20, 21 mit der Schiene 5 verbunden wird.

Befestigungsmittel 22, 23, die zum Befestigen der Befestigungsklammern 20, 21 an dem Tragarm 19 dienen, sind in diesem Ausführungsbeispiel als Schrauben 22, 23 ausgeführt. Bei der Montage der Einrichtung 3 werden die Schrauben 22, 23 angezogen, um einen Kraftschluss mit der Schiene 5 herzustellen. Die Befestigungsklammern 20, 21 können hierbei elastisch verformbar ausgeführt sein.

Das Verbindungsstück 18 gewährleistet eine Verbindung zwischen dem Spannelement 16 und dem Halteelement 15, die ein Spannen des Spannelements 16 gegenüber dem Haltelement 15 ermöglicht, so dass eine Spannkraft F aufgebracht wird. Die Spannkraft F ist in diesem Ausführungsbeispiel parallel zu der Richtung 10. Hierbei sind mehrere Ausgestaltungsvarianten denkbar. Beispielsweise können das Halteelement 15, das Spannelement 16 und das Verbindungsstück 18 einstückig realisiert werden und beispielsweise aus einem Blech ausgeformt werden. Denkbar ist auch eine Ausgestaltung, bei der das Halteelement 15, das Spannelement 16 und das Verbindungsstück 18 jeweils einstückig ausgestaltet sind, wobei das Spannelement 16 mit dem Verbindungsstück 18 sowie das Halteelement 15 mit dem Verbindungsstück 18 verbunden sind. Ferner können das Spannelement 16 und das Verbindungsstück 18 einstückig ausgestaltet und mit dem Halteelement 15 verbunden werden.

In diesem Ausführungsbeispiel ist das Spannelement 16 über eine Verschraubung 24 mit dem Verbindungsstück 18 verbunden. Das Halteelement 15 und das Verbindungsstück 18 sind in diesem Ausführungsbeispiel einstückig ausgestaltet und über eine Verschraubung 25 mit dem Tragarm 19 verbunden.

Das Verbindungsstück 18 weist eine als Ausstanzung 26 ausgebildete Öffnung 26 auf, durch die sich ein Ende 27 des Tragarms 19 erstreckt und die an die Geometrie des Tragarms 19 angepasst ist, um Verdrehungen des Verbindungsstücks 18 um die Verschraubung 25 relativ zu dem Tragarm 19 zu verhindern.

Die Montage des Spannkraftübertragungsmittels 17 und die Vorspannung des Spannelements 16 kann auf unterschiedliche Weise erfolgen. Bei einer möglichen Montage befindet sich das Spannelement 16 nach der Befestigung über das Verbindungsstück 18 und den Tragarm 19 an der Schiene 5 zunächst in seiner entspannten Ausgangsstellung, die durch die unterbrochene Linie 30 veranschaulicht ist. Zuerst kann ein Ende 31 des Spannkraftübertragungsmittels 17 mit dem Informationsträger 4 an der Stelle 8 des Informationsträgers 4 verbunden werden. Dann kann das andere Ende 32 des Spannkraftübertragungsmittels 17 mit dem Spannelement 16 verbunden werden. Eine Länge 33 des Spannkraftübertragungsmittels 17 zwischen seinen Enden 31, 32 ist hierbei so vorgegeben, dass ein Befestigungspunkt 34 an dem Spannelement 16, an dem das Ende 32 mit dem Spannelement 16 verbunden ist, zumindest näherungsweise entlang, das heißt hier entgegen, der Richtung 10 um einen Vorspannweg 35 bewegt werden muss. Der Befestigungspunkt des Spannelements 16 in der Ausgangsstellung 30 ist hier zur Veranschaulichung mit dem Bezugszeichen 34A gekennzeichnet. Genau genommen kommt es zu einer Bogenbewegung, so dass die Bewegung des Befestigungspunktes 34A in den Befestigungspunkt 34 nur teilweise beziehungsweise näherungsweise entlang der Richtung 10 erfolgt.

Über die vorgegebene Länge 33 ist die mindestens wirksame Spannkraft F vorgebbar. Auch die Wahl des Werkstoffs und der Ausgestaltung des Spannelements 16, insbesondere seiner Materialstärke 36 und ein Abstand 37 des Befestigungspunkte 34A beziehungsweise 34 von der Verschraubung 24, also der Befestigung 24 an dem Verbindungsstück 18, die die Federkonstante des Spannelements 16 bestimmen, wirken sich auf die Spannkraft F aus. Somit bestehen mehrere Möglichkeiten, um in Bezug auf den jeweiligen Anwendungsfall eine Anpassung der minimal wirkenden Spannkraft F, das heißt der Spannkraft F im Ausgangszustand, und dem Anstieg der Spannkraft F bei einer weiteren Auslenkung zu realisieren. Unter dem Ausgangszustand ist hierbei die Anordnung des Informationsträgers 4 unmittelbar an dem Haltelement 15 zu verstehen, was bedeutet, dass sich die Stelle 8 des Informationsträgers 4 auf der vorgegebenen Erstreckung 9, die hier durch eine strichpunktierte Linie 9 veranschaulicht ist, befindet.

Somit ist das Spannkraftübertragungsmittel 17 an der Stelle 8 des Informationsträgers 4 mit dem Informationsträger 4 verbindbar. Ferner ist das Spannelement 16 so spannbar, dass der Informationsträger 4 über das Spannkraftübertragungsmittel 17 gegen zumindest einen an dem Halteelement vorgesehenen Anlagebereich 38, 39 mit der Spannkraft F beaufschlagt wird, wobei die mindestens wirkende Spannkraft F über den Vorspannweg 35 eingestellt ist. Das Halteelement 15 ist hierbei zumindest im Wesentlichen ortsfest im Aufzugsschacht 6 positioniert.

Das Spannkraftübertragungsmittel 17 ist in diesem Ausführungsbeispiel im Wesentlichen als Spanndraht 40 ausgestaltet. Das Spannkraftübertragungsmittel 17 weist außerdem an dem Ende 31 einen Kopf 41 auf. Bei der Montage wird der Spanndraht 40 durch eine an dem Informationsträger 4 ausgestaltete Durchgangsöffnung 42, insbesondere Durchgangsbohrung 42, geführt, bis der Kopf 41 an einer Vorderseite 43 des Informationsträgers 4 anliegt. Die Durchgangsöffnung 42 und die Vorderseite 43 des Informationsträgers 4 sind unter anderen in der Fig. 3A gekennzeichnet.

Somit ist das Spannkraftübertragungsmittel 17 so ausgestaltet, dass es durch die an dem Informationsträger 4 ausgestaltete Durchgangsöffnung 42 führbar ist. Ferner ist an dem Ende 32 des Spannkraftübertragungsmittels 17 der Kopf 41 ausgestaltet, über den das Spannkraftübertragungsmittel 17 an der Stelle 8 des Informationsträgers 4 aufgrund der Spannkraft F mit dem Informationsträger 4 verbindbar ist. Denn aufgrund der Spannkraft F wird der Kopf 41 stets gegen die Vorderseite 43 des Informationsträgers 4 beaufschlagt, so dass das Spannkraftübertragungsmittel 17 über den Kopf 41 an der Stelle 8 in den Informationsträger 4 eingehängt ist.

Das Halteelement 15 weist eine Durchgangsöffnung 44 auf, die sich zwischen dem ersten Anlagebereich 38 und dem zweiten Anlagebereich 39 befindet. Ferner weist das Halteelement 15 eine erste seitliche Halteleiste 45 und eine zweite seitliche Halteleiste 46 auf, wobei sich die Durchgangsöffnung 44 zwischen der ersten seitlichen Halteleiste 45 und der zweiten seitlichen Halteleiste 46 befindet. Das Spannkraftübertragungsmittel 17 verläuft im montierten Zustand durch die Durchgangsöffnung 44. Das Spannkraftübertragungsmittel 17 verläuft hierbei von einerseits dem Spannelement 16 zu andererseits dem Informationsträger 4. Wenn der Informationsträger 4 an den Anlagebereichen 38, 39 anliegt, dann befindet sich der Informationsträger 4 im montierten Zustand zwischen den beiden seitlichen Halteleisten 45, 46.

Im Betrieb ist auf diese Weise eine gewisse Führung beziehungsweise Bewegungsbegrenzung für das Spannkraftübertragungsmittel 17 gewährleistet. Die Erstreckung des Spannkraftübertragungsmittels 17 durch die Durchgangsöffnung 44 begrenzt mögliche Bewegungen des Spannkraftübertragungsmittels 17 und damit auch der Stelle 8 des Informationsträgers 4. Insbesondere kann der Informationsträger 4 dadurch nicht in der Richtung 10 betrachtet hinter das Halteelement 15 springen. Außerdem gewährleisten die Halteleisten 45, 46 eine weitere Positionierung entlang der Richtung 11, wenn der Informationsträger 4 an den Anlagebereichen 38, 39 anliegt. Die Durchgangsöffnung 44 ist im Beispiel so gestaltet, dass eine Vertikalverschiebung des Informationsträgers 4 zum Halteelement (15) möglich ist. Die Vertikalverschiebung ist eine Verschiebung entlang der Erstreckung 9 des Informationsträgers 4.

In Fig. 2 ist schematisch eine mögliche Position einer Erfassungseinrichtung 47 dargestellt. Zur Erfassung von den auf dem Informationsträger 4 gespeicherten Informationen durch die Erfassungseinrichtung 47 ist es in diesem Ausführungsbeispiel erforderlich, dass der Informationsträger 4 sich zumindest in einem Leseabstand 48 zu einer Leseeinrichtung 58 der Erfassungseinrichtung 47 befindet. Um dies zu erreichen, wird der Informationsträger 4 über einen Weg 49 entgegen der Richtung 10 bewegt und an die Leseeinrichtung 58 der Erfassungseinrichtung 47 herangeführt. Dies erfolgt hierbei in Bezug auf die entlang der vorgegebenen Erstreckung 9 betrachtete Position der Erfassungseinrichtung 47 relativ zu dem Informationsträger 4, also in Bezug auf die momentane Höhe beziehungsweise Position einer Aufzugskabine 80 (Fig. 7) im Aufzugsschacht 6.

Wenn sich die Erfassungseinrichtung 47 beispielsweise im Bereich des Halteelements 15 befindet, dann wird der Informationsträger 4 lokal von den Anlagebereichen 38, 39 des Halteelements 15 angehoben, um lokal den Leseabstand 48 zwischen dem Informationsträger 4 und der Erfassungseinrichtung 47 zu gewährleisten. Wenn die Erfassungseinrichtung 47 das Halteelement 15 passiert hat und entlang der Erstreckung 9 betrachtet wieder ausreichend von dem Halteelement 15 entfernt ist, dann legt sich der Informationsträger 4 aufgrund der Spannkraft F wieder an die Anlagebereiche 38, 39 an. Hierbei können die seitlichen Halteleisten 45, 46 als Führungen dienen, um einen möglichen Spielraum zur Positionierung des Informationsträgers 4 entlang der Richtung 11 weiter zu begrenzen.

Die Ausgestaltung des Spannelements 16 ist auf den zum Heranführen des Informationsträgers 4 an die Erfassungseinrichtung 47 erforderlichen Weg 49 abgestimmt. Hierbei ist das Spannelement 16 so spannbar, dass der Informationsträger 4 von den Anlagebereichen 38, 39 des Halteelements 15 zumindest näherungsweise entgegen der Spannkraft F, also zumindest näherungsweise entgegen der Richtung 10, von der Erfassungseinrichtung 47 abhebbar ist, wobei mögliche Ausgestaltungen zum Gewährleisten der Funktion des Abhebens und einer Führung des Informationsträgers 4 anhand der Fig. 3A bis 5B näher beschrieben sind.

In diesem Ausführungsbeispiel ist das Spannelement 16 als Spannbügel 16 ausgestaltet. In Abhängigkeit von der Länge 33 des Spanndrahtes 40 des Spannkraftübertragungsmittels 17 ergibt sich im Ausgangszustand eine mehr oder weniger starke Biegung des Spannbügels 16, wodurch die mindestens wirksame Spannkraft F eingestellt ist.

Fig. 3A zeigt eine Erfassungseinrichtung 47 eines Schachtinformationssystems 1 mit einer Führungsstruktur 50, die Seitenstücke 51, 52 aufweist, zum Führen des Informationsträgers 4 in einer auszugsweisen, schematischen Darstellung entsprechend einer ersten möglichen Ausgestaltung. Die Seitenstücke 51, 52 sind hierbei miteinander verbunden. Die Seitenstücke 51, 52 sind in eine Aufnahme 53 der Erfassungseinrichtung 47 eingesetzt. Dadurch ist eine Position der Seitenstücke 51, 52 zueinander vorgegeben. Die Seitenstücke 51, 52 der Führungsstruktur 50 lassen eine Aussparung 54 frei.

Im montierten Zustand ist der Informationsträger 4 in die Führungsstruktur 50 eingesetzt. Hierbei wird der Informationsträger 4 in der Richtung 10 mit der Spannkraft F beaufschlagt, wie es anhand der Fig. 1 und 2 exemplarisch beschrieben ist. Die Führung des Informationsträgers 4 ist hierbei so realisiert, dass der Informationsträger 4 im montierten Zustand nicht aus der Führungsstruktur 50 herausgezogen werden kann. Dies ist selbst bei eventuellen Verkippungen beziehungsweise Verdrehungen des Informationsträgers 4 entlang seiner Erstreckung 9 nicht möglich.

Fig. 3B zeigt die Seitenstücke 51, 52 der in Fig. 3A gezeigten Erfassungseinrichtung 47 bei einem Montagevorgang zum Einfügen des Informationsträgers 4 in die Erfassungseinrichtung 47. Bei dieser Ausgestaltung sind die Seitenstücke 51, 52 über einen gemeinsamen Rücken 55 miteinander verbunden, der in diesem Ausführungsbeispiel an einer Stelle 56 verbiegbar ist. Bei möglichen Abwandlungen kann der Rücken 55 auch an mehreren Stellen 56 oder insgesamt verbiegbar ausgestaltet sein. Dadurch sind die beiden Seitenstücke 51, 52 gegeneinander verschwenkbar, wie es hier durch einen Winkel 57 veranschaulicht ist. Beispielsweise kann eine Verschwenkung mit einem Winkel 57 von 40° ermöglicht werden. Im verschwenkten Zustand wird die Aussparung 54 zwischen den Seitenstücken 51, 52 gewissermaßen weiter geöffnet, so dass der Informationsträger 4 zwischen die Seitenstücken 51, 52 eingelegt werden kann. Anschließend wird das Seitenstück 51, 52 wieder relativ zu dem Seitenstück 51 zurückgeschwenkt, so dass der Winkel 57 verschwindet. Dann kann die Führungsstruktur 50 mit den Seitenstücken 51, 52 in die Aufnahme 53 eingesetzt werden. Dann ist eine zuverlässige Führung des Informationsträgers 4 in der Erfassungseinrichtung 47 gewährleistet.

Der durch die Führungsstruktur 50 geführte Informationsträger 4 kann dadurch in den Leseabstand 48 bezüglich einer Leseeinrichtung 58 der Erfassungseinrichtung 47 gebracht werden. Beispielsweise kann die Leseeinrichtung 58 als optische Leseeinrichtung ausgestaltet sein, die auf dem Informationsträger 4 gespeicherte Informationen ausliest. Die Position der Leseeinrichtung 58 in Bezug auf den Informationsträger 4 ist in der Fig. 3A durch eine strichpunktierte Linie veranschaulicht. Die Führungsstruktur 50 und die Leseeinrichtung 58 können hierbei geeignet zueinander angeordnet werden. Insbesondere ist ein vertikaler Versatz möglich. Auch geeignete Öffnungen in der Führungsstruktur 50 sind denkbar, um das optische Auslesen der Informationen zu ermöglichen.

Wenn die Erfassungseinrichtung 47 das Halteelement 15 passiert, dann ermöglicht die Aussparung 54, dass das Spannkraftübertragungsmittel 17 die Bewegung der Erfassungseinrichtung 47 relativ zu dem Haltelement 15 nicht beeinträchtigt.

Die Durchgangsöffnung 42, insbesondere Durchgangsbohrung 42, in dem Informationsträger 4 kann gegebenenfalls auch vor Ort bei der Montage ausgeformt werden. Beispielsweise kann durch eine Lochstanzzange zum Stanzen eines kleinen Loches 42 die Durchgangsöffnung 42 im Informationsträger 4 ausgestaltet werden. Dann kann das Spannkraftübertragungsmittel 17 mit seinem Ende 32 beginnend durch die Durchgangsöffnung 42 geführt werden. Am Ende 31 hakt sich dann der Kopf 41 an dem Informationsträger 4 ein.

Fig. 4A zeigt eine Erfassungseinrichtung 47 eines Schachtinformationssystems 1 mit Seitenstücken 51, 52 zum Führen des Informationsträgers 4 in einer auszugsweisen, schematischen Darstellung entsprechend einer zweiten möglichen Ausgestaltung. In diesem Ausführungsbeispiel ist an dem Seitenstück 51 eine Stoßfläche 60 ausgebildet. Ferner ist an dem Seitenstück 52 eine Stoßfläche 61 ausgebildet. Die Seitenstücke 51, 52 sind hierbei als separate Seitenstücke 51, 52 ausgestaltet und somit prinzipiell voneinander trennbar. Im montierten Zustand, in dem die Führungsstruktur 50 mit den Seitenstücken 51, 52 in die Aufnahme 53 eingesetzt ist, liegen die Stoßflächen 60, 61 der Seitenstücke 51, 52 aneinander an.

Fig. 4B zeigt die Seitenstücke 51, 52 der in Fig. 4A gezeigten Erfassungseinrichtung 47 bei einem Montagevorgang zum Einfügen des Informationsträgers 4 in die Erfassungseinrichtung 47. Hierbei sind die Seitenstücken 51, 52 bei dem Montagevorgang voneinander separiert, so dass der Informationsträger 4 in die anschließend wieder zusammengefügten Seitenstücke 51, 52 eingelegt werden kann. Die Seitenstücke 51, 52 werden hierbei an einer Rückseite 62 auf Stoß aneinander angelegt und anschließend in die Aufnahme 53 eingesetzt.

Fig. 5A zeigt eine Erfassungseinrichtung 47 eines Schachtinformationssystems 1 mit Seitenstücken 51, 52 zum Führen des Informationsträgers 4 in einer auszugsweisen, schematischen Darstellung entsprechend einer dritten möglichen Ausgestaltung. Bei dieser Ausgestaltung sind die Seitenstücken 51, 52 der Führungsstruktur 50 als voneinander separate Seitenstücke 51, 52 ausgestaltet. Hierbei sind die Seitenstücke 51, 52 der Führungsstruktur 50 auch dann voneinander getrennt, wenn sie in die Aufnahme 53 eingesetzt sind. Die Positionierung der Seitenstücke 51, 52 erfolgt hierbei formschlüssig. Beispielsweise sind an der Aufnahme 53 Nasen 63, 64 ausgestaltet, die im montierten Zustand in entsprechende Nuten 65, 66 der Seitenstücke 51, 52 eingreifen. Je nach Ausgestaltung der Erfassungseinrichtung 47 kann eine Rückwand 67 vorgesehen sein. Die Rückwand 67 ist hierbei als separates Bauteil in die Aufnahme 53 eingesetzt. In der Rückwand 67 können dann geeignete Öffnungen ausgestaltet sein, falls beispielsweise eine optische Auslesung der Informationen des Informationsträgers 4 mittels einer Leseeinrichtung 58 erfolgen sollen.

Fig. 5B zeigt die Seitenstücke 51, 52 der in Fig. 5A gezeigten Erfassungseinrichtung 47 bei einem Montagevorgang zum Einfügen des Informationsträgers 4 in die Erfassungseinrichtung 47. Hierbei wird zumindest eines der Seitenstücke 51, 52 aus der Aufnahme 53 entnommen. Dadurch kann der Informationsträger 4 in die Erfassungseinrichtung 47 eingefügt werden. Anschließend wird das zumindest eine entnommene Seitenstück 51, 52, also hier das Seitenstück 52, wieder in die Aufnahme 53 eingesetzt. Somit sind die zwei voneinander getrennten Seitenstücke 51, 52 in diesem Ausführungsbeispiel getrennt voneinander und formschlüssig in die Aufnahme 53 der Erfassungseinrichtung 47 einsetzbar.

Fig. 6 zeigt ein Halteelement 15 einer Einrichtung 3 zum Halten eines Informationsträgers 4 in einer schematischen Schnittdarstellung entsprechend einem weiteren Ausführungsbeispiel der Erfindung, wobei der Informationsträger 4 durch eine Magnetkraft F gehalten wird. In diesem Ausführungsbeispiel weist das Halteelement 15 eine rückseitige Aufnahme 70 auf, in die ein Magnetelement 71 eingesetzt ist. Das Magnetelement 71 ist hierbei auf geeignete Weise in der rückseitigen Aufnahme 70 fixiert. Hierbei ist in diesem Ausführungsbeispiel zumindest ein Steg 72 vorgesehen, um eine direkte Anlage des Informationsträgers 4 an dem Magnetelement 71 zu verhindern. Der Informationsträger 4 ist zumindest an der Stelle 8 permanent magnetisiert und/oder durch das Magnetelement 71 magnetisierbar, also insbesondere ferromagnetisch, ausgestaltet. Die Magnetkraft F ist hierbei so groß vorgegeben, dass auch beim Abheben des Informationsträgers 4 von den Anlagebereichen 38, 39 des Halteelements 15 eine Zurückführung des Informationsträgers 4 nach einem Passieren der Erfassungseinrichtung 47 an die Anlagebereiche 38, 39 gewährleistet ist. Sofern die Informationen auf dem Informationsträger 4 auf magnetische Weise gespeichert sind, kann durch einen geeignet ausgestalteten Steg 72 gegebenenfalls eine magnetische Schirmung in einem begrenzten Bereich realisiert werden.

Fig. 7 zeigt die Aufzugsanlage 2 mit einem Schachtinformationssystem 1 in einer schematischen Darstellung zur Erläuterung der Erfindung. Die Aufzugsanlage 2 weist die Aufzugskabine 80, die an einem Tragmittel 81 aufgehängt ist, auf. Die Einrichtung 3 ist mit der Schiene 5 verbunden. Über ein Befestigungselement 82 ist der Informationsträger 4 im Bereich eines Schachtbodens 83 des Aufzugsschachtes 6 befestigt. Der Informationsträger 4 erstreckt sich im eingespannten Zustand zumindest im Wesentlichen über eine Höhe 84 des Aufzugsschachtes 6. Durch die Einrichtung 3 und durch gegebenenfalls weitere entsprechend ausgestaltete Einrichtungen kann die Höhe 84 ein- oder mehrfach aufgeteilt werden. Hierdurch ergeben sich Teilhöhen 85A, 85B, an deren Enden jeweils Befestigungs- oder Haltestellen realisiert sind. Beispielsweise kann bei einer Höhe 84 von 200 m eine Aufteilung auf Teilhöhen 85A, 85B und weitere Teilhöhen von jeweils 50 m erfolgen. Hierfür werden drei Einrichtungen 3 benötigt.

Ferner ist das Führen des Informationsträgers 4 in der Erfassungseinrichtung 47 entlang der Erstreckung 9 des Informationsträgers 4 veranschaulicht. Hierbei wird der Informationsträger 4 etwas aus der vorgegebenen Erstreckung 9 ausgelenkt. Diese Auslenkung tritt innerhalb der Teilhöhen 85A, 85B und beim Passieren einer Einrichtung 3 auf. In der dargestellten Situation ist die Erfassungseinrichtung 47 noch weit genug von der Einrichtung 3 entfernt, so dass sich die Auslenkung des Informationsträgers 4 aus der vorgegebenen Erstreckung 9 nur in der Teilhöhe 85A auswirkt.

Die Erfassungseinrichtung 47 ermöglicht hierbei eine zusätzliche Führung des Informationsträgers 4, so dass sich der Informationsträger 4 beispielsweise nicht verdreht. Die Leseeinrichtung 58 kann dann nahe am Informationsträger 4 geführt werden, um ein störungsfreies und genaues Lesen der Informationen zu ermöglichen. Der Informationsträger 4 ist dann unter anderen im Lesebereich stabilisiert und geführt.

Mögliche Anregungen, die den Informationsträger 4 zum Schwingen anregen können, sind aufgrund der vorgesehenen Einrichtung 3 verhindert oder zumindest gedämpft. Dies verhindert ein Anschlagen des Informationsträgers 4 an benachbarten Einrichtungen und vermeidet eine Geräuschentwicklung. Außerdem wirkt sich dies günstig auf ein störungsfreies und genaues Lesen der Informationen aus.

Da die vorgestellte Methode eine im praktischen Rahmen beliebige Anzahl von Einrichtungen 3 nutzen kann, ist eine Anwendung auch bei großen Gebäudehöhen und somit großen Höhen 84 des Aufzugsschachtes 6 möglich.

Die Erfindung ist nicht auf die beschriebenen Ausführungsbeispiele und Ausgestaltungen beschränkt. So kann das Spannelement 16 beispielsweise auch als Feder oder Zugfeder ausgestaltet sein, welche mit einem Ende direkt oder indirekt mittels des Spannkraftübertragungsmittels 17 zum Informationsträger 4 verbunden und am anderen Ende zum Verbindungsstück 18 verbunden ist. Die Anschlussteile sind dann entsprechend gestaltet, dass die Feder den Informationsträger 4 zum Halteelement 15 zieht.

## Patentansprüche

1. Einrichtung (3), insbesondere Schwingungsstabilisator, für eine Aufzugsanlage (2), die zum Halten eines sich durch einen Aufzugsschacht (6) der Aufzugsanlage (2) erstreckenden Informationsträgers (4) an zumindest einer Stelle (8) des Informationsträgers (4) dient, mit zumindest einem Halteelement (15), welches Halteelement (15) zumindest im Wesentlichen ortsfest im Aufzugsschacht (6) positionierbar ist, **dadurch gekennzeichnet,**
**dass** die Einrichtung (3) zumindest ein Spannelement (16) aufweist, wobei das Spannelement (16) an der Stelle (8) des Informationsträgers (4) mit dem Informationsträger (4) verbindbar ist, wobei das Spannelement (16) so spannbar ist, dass der Informationsträger (4) gegen zumindest einen an dem Halteelement (15) vorgesehenen Anlagebereich (38, 39) mit einer Spannkraft (F) beaufschlagt wird.

2. Einrichtung nach Anspruch 1,
**dadurch gekennzeichnet,**
**dass** das das Spannelement (16) mittels eines Spannkraftübertragungsmittel (17), vorzugsweise eines Spanndrahts (40), mit dem Informationsträger (4) verbindbar ist.

3. Einrichtung nach Anspruch 2,
**dadurch gekennzeichnet,**
**dass** das Spannkraftübertragungsmittel (17) so ausgestaltet ist, dass es durch eine an dem Informationsträger (4) ausgestaltete Durchgangsöffnung (42) führbar ist, und dass an einem Ende (31) des Spannkraftübertragungsmittels (17) ein Kopf (41) ausgestaltet ist, über den das Spannkraftübertragungsmittel (17) an der Stelle (8) des Informationsträgers (4) im Wesentlichen aufgrund der Spannkraft (F) mit dem Informationsträger (4) verbindbar ist.

4. Einrichtung nach einem der Ansprüche 2 oder 3,
**dadurch gekennzeichnet,**
**dass** an dem Halteelement (15) ein erster Anlagebereich (38) und ein zweiter Anlagebereich (39) vorgesehen sind, dass das Halteelement (15) eine Durchgangsöffnung (44) aufweist, durch die im montierten Zustand das Spannkraftübertragungsmittel (17) von einerseits dem Spannelement (16) zu andererseits dem Informationsträger (4) verläuft, und dass die Durchgangsöffnung (44) des Halteelements (15) zwischen dem ersten Anlagebereich (38) und dem zweiten Anlagebereich (39) vorgesehen ist, wobei die Durchgangsöffnung (44) des Halteelements (15) vorzugsweise eine Vertikalverschiebung des Informationsträgers zum Halteelement (15) ermöglicht.

5. Einrichtung nach einem der Ansprüche 2 bis 4,
**dadurch gekennzeichnet,**
**dass** an dem Halteelement (15) eine erste seitliche Halteleiste (45) und eine zweite seitliche Halteleiste (46) vorgesehen sind und dass der Informationsträger (4) im montierten Zustand zumindest dann zwischen der ersten seitlichen Halteleiste (45) und der zweiten seitlichen Halteleiste (46) angeordnet ist, wenn der Informationsträger (4) an dem zumindest einen Anlagebereich (38, 39) anliegt.

6. Einrichtung nach Anspruch 5,
**dadurch gekennzeichnet,**
**dass** das Halteelement (15) eine Durchgangsöffnung (44) aufweist, durch die im montierten Zustand das Spannkraftübertragungsmittel (17) von einerseits dem Spannelement (16) zu andererseits dem Informationsträger (4) verläuft, und dass die Durchgangsöffnung (44) des Halteelements (15) zwischen der ersten seitlichen Halteleiste (45) und der zweiten seitlichen Halteleiste (46) vorgesehen ist.

7. Einrichtung nach einem der Ansprüche 1 bis 6,
**dadurch gekennzeichnet,**
**dass** das Spannelement (16) so spannbar ist, dass der Informationsträger (4) im montierten Zustand von dem Anlagebereich (38, 39) des Halteelements (15) zumindest näherungsweise entgegen der Spannkraft (F) von einer Erfassungseinrichtung (47), die zum Erfassen von auf dem Informationsträger (4) gespeicherten Informationen dient, abhebbar ist.

8. Einrichtung nach einem der Ansprüche 2 bis 7,
**dadurch gekennzeichnet,**
**dass** das Spannelement (16) einen Spannbügel (16) aufweist und dass das Spannkraftübertragungsmittel (17) im montierten Zustand so mit dem Spannbügel (16) verbunden ist, dass über die Länge (33) des Spannkraftübertragungsmittels (17) zwischen dem Informationsträger (4) und dem Spannbügel (16) eine mindestens wirksame Spannkraft (F) eingestellt ist.

9. Einrichtung nach Anspruch 8,
**dadurch gekennzeichnet,**
**dass** ein Verbindungsstück (18) vorgesehen ist und dass im montierten Zustand der Spannbügel (16) und/oder das Halteelement (15) über das Verbindungsstück (18) verbunden sind.

10. Einrichtung nach Anspruch 9,
**dadurch gekennzeichnet,**
**dass** zumindest eine Befestigungsklammer (20, 21) vorgesehen ist, die an einer Schiene (5) der Aufzugsanlage (2) befestigbar ist, und dass das Verbindungsstück (18) zumindest mittelbar, insbesondere mittels eines Tragarms (19), über die zumindest eine Befestigungsklammer (20, 21) an der Schiene (5) befestigbar ist.

11. Einrichtung (3), insbesondere Schwingungsstabilisator, für eine Aufzugsanlage (2), die zum Halten eines sich durch einen Aufzugsschacht (6) der Aufzugsanlage (2) erstreckenden Informationsträgers (4) an zumindest einer Stelle (8) des Informationsträgers (4) dient, mit zumindest einem Halteelement (15), welches Halteelement (15) zumindest im Wesentlichen ortsfest im Aufzugsschacht (6) positionierbar ist, **dadurch gekennzeichnet, dass**
die Einrichtung (3) zumindest ein Magnetelement (71) aufweist, wobei der Informationsträger (4) an zumindest einer Stelle (8) permanent magnetisiert und/oder durch das Magnetelement (71) magnetisierbar ausgestaltet ist, wobei der Informationsträger (4) im montierten Zustand durch das Magnetelement (71) gegen zumindest einen an dem Halteelement (15) vorgesehenen Anlagebereich (38, 39) mit einer Magnetkraft (F) des Magnetelements (71) beaufschlagt wird.

12. Schachtinformationssystem (1) für eine Aufzugsanlage (2) mit einem Informationsträger (4), einer mit einer Aufzugskabine (80) verbindbaren Erfassungseinrichtung (47), die zum Erfassen von dem auf dem Informationsträger (4) gespeicherten Informationen dient, und zumindest einer Einrichtung (3) nach einem der Ansprüche 1 bis 11.

13. Schachtinformationssystem nach Anspruch 12,
**dadurch gekennzeichnet,**
**dass** die Erfassungseinrichtung (47) eine Führungsstruktur (50) aufweist, die zum Abheben des Informationsträgers (4) von dem Anlagebereich (38, 39) des Halteelements (15) dient, wenn die Erfassungseinrichtung (47) im Betrieb im Bereich des Halteelements (15) an dem Informationsträger (4) entlang geführt wird, und dass die Führungsstruktur (50) eine dem Halteelement (15) zugewandte Aussparung (54) aufweist, wobei die Führungsstruktur (50) zwei gegeneinander verschwenkbare Seitenstücke (51, 52) aufweist, die über einen an zumindest einer Stelle (56) oder insgesamt verbiegbaren Rücken (55) miteinander verbunden sind, oder wobei die Führungsstruktur (50) zwei separate Seitenstücke (51, 52) aufweist, die an einer Rückseite (62) der Führungsstruktur (50) auf Stoß aneinander anliegen, wenn sie in eine Aufnahme der Erfassungseinrichtung (47) eingefügt sind, oder wobei die Führungsstruktur (50) zwei voneinander getrennte Seitenstücke (51, 52) aufweist, die getrennt voneinander und formschlüssig in eine Aufnahme (53) der Erfassungseinrichtung (47) einsetzbar sind.

14. Methode zum Verhindern von Schwingungen eines Informationsträgers (4) einer Aufzugsanlage (2), wobei der Informationsträger (4) an zumindest einer Stelle (8) des Informationsträgers (4) durch zumindest eine Einrichtung (3) nach einem der Ansprüche 1 bis 11 im Aufzugsschacht (6) gehalten wird.

15. Montagemethode zum Montieren einer Einrichtung (3), die gemäß einem der Ansprüche 1 bis 10 ausgebildet ist, an einer Aufzugsanlage (2), wobei sich ein Informationsträger (4) durch einen Aufzugsschacht (6) der Aufzugsanlage (2) erstreckt, wobei das Halteelement (15) zumindest im Wesentlichen ortsfest im Aufzugsschacht (6) positioniert wird, wobei das Spannkraftübertragungsmittel (17) an einer Stelle (8) des Informationsträgers (4) mit dem Informationsträger (4) verbunden wird und wobei das Spannelement (16) so gespannt wird, dass der Informationsträger (4) über das Spannkraftübertragungsmittel (17) gegen zumindest einen an dem Halteelement (15) vorgesehenen Anlagebereich (38, 39) mit einer Spannkraft (F) beaufschlagt wird.

## Claims

1. A device (3), in particular a vibration stabiliser, for a lift installation (2), which is used to hold an information carrier (4) extending through a lift shaft (6) of the lift installation (2) at at least one point (8) of the information carrier (4), with at least one holding element (15), which holding element (15) can be positioned at least essentially fixed in the lift shaft (6), **characterised in that**
the device (3) comprises at least one clamping element (16), wherein the clamping element (16) can be connected to the information carrier (4) at point (8) of the information carrier (4), wherein the clamping element (16) can be tensioned such that a clamping force (F) is applied to the information carrier (4) against at least one contact area (38, 39) provided on the holding element (15).

2. The device according to claim 1,
**characterised in that**
the clamping element (16) can be connected to the information carrier (4) by means of a clamping force transmitting means (17), preferably a tensioning wire (40).

3. The device according to claim 2,
**characterised in that**
the clamping force transmitting means (17) is constituted such that it can be passed through a feed-through opening (42) constituted on the information carrier (4), and that a head (41) is constituted at one end (31) of the clamping force transmitting means (17), via which head the clamping force transmitting means (17) can be connected to the information carrier (4) at point (8) of the information carrier (4) essentially on account of the clamping force (F).

4. A device according to any one of claims 2 or 3,
**characterised in that**
a first contact area (38) and a second contact area (39) are provided on the holding element (15), that the holding element (15) comprises a feed-through opening (44) through which, in the assembled state, the clamping force transmitting means (17) runs from on the one hand the clamping element (16) to on the other hand the information carrier (4), and that the feed-through opening (44) of the holding element (15) is provided between the first contact area (38) and the second contact area (39), wherein the feed-through opening (44) of the holding element (15) preferably enables a vertical displacement of the information carrier to the holding element (15).

5. The device according to any one of claims 2 to 4,
**characterised in that**
a first lateral retaining strip (45) and a second lateral retaining strip (46) are provided on the holding element (15) and that the information carrier (4), in the assembled state, is arranged at least then between the first lateral retaining strip (45) and the second lateral retaining strip (46), when the information carrier (4) abuts against the at least one contact area (38, 39).

6. The device according to claim 5,
**characterised in that**
the holding element (15) comprises a feed-through opening (44) through which, in the assembled state, the clamping force transmitting means (17) runs from on the one hand the clamping element (16) to on the other hand the information carrier (4), and that the feed-through opening (44) of the holding element (15) is provided between the first lateral retaining strip (45) and the second lateral retaining strip (46).

7. The device according to any one of claims 1 to 6,
**characterised in that**
the clamping element (16) can be tensioned such that the information carrier (4), in the assembled state, can be raised from the contact area (38, 39) of the holding element (15), at least approximately against the clamping force (F), away from the detection device (47), which is used to detect information stored by the information carrier (4).

8. The device according to any one of claims 2 to 7,
**characterised in that**
the clamping element (16) comprises a clamp (16) and that the clamping force transmitting means (17) is connected in the assembled state to the clamp (16) in such a way that an at least effective clamping force (F) is adjusted over the length (33) of the clamping force transmitting means (17) between the information carrier (4) and the clamp (16).

9. The device according to claim 8,
**characterised in that**
a connecting piece (18) is provided and that, in the assembled state, the clamp (16) and/or the holding element (15) are connected via the connecting piece (18).

10. The device according to claim 9,
**characterised in that**
at least one fastening clip (20, 21) is provided, which can be fastened to a rail (5) of the lift installation (2), and that the connecting piece (18) can be fastened via the at least one fastening clip (20, 21) to the rail (5) at least indirectly, in particular by means of a support arm (19).

11. The device (3), in particular a vibration stabiliser, for a lift installation (2), which is used to hold an information carrier (4) extending through a lift shaft (6) of the lift installation (2) to at least one point (8) of the information carrier (4), with at least one holding element (15), which holding element (15) can be positioned at least essentially fixed in the lift shaft (6), **characterised in that**
the device (3) comprises at least one magnetic element (71), wherein the information carrier (4) is constituted permanently magnetised and/or can be magnetised by the magnetic element (71) at at least one point (8), wherein a magnetic force (F) of the magnetic element (71) is applied to the information carrier (4) in the assembled state by the magnetic element (71) against at least one contact area (38, 39) provided on the holding element (15).

12. A shaft information system (1) for a lift installation (2) with an information carrier (4), a detection device (47) which can be connected to a lift car (80) and which is used to detect information stored on the information carrier (4), and at least one device (3) according to any one of claims 1 to 11.

13. The shaft information system according to claim 12,
**characterised in that**
the detection device (47) comprises a guiding structure (50), which is used to raise the information carrier (4) from the contact area (38, 39) of the holding element (15) when the detection device (47) is guided along the information carrier (4) during operation in the region of the holding element (15), and that the guiding structure (50) comprises a recess (54) facing the holding element (15), wherein the guiding structure (50) comprises two lateral pieces (51, 52) which can be swivelled towards one another and which are connected to one another by a spine (55) which is bendable at at least one point (56) or overall, or wherein the guiding structure (50) comprises two separate lateral pieces (51, 52), which abut against one another edge to edge at a rear side (62) of the guiding structure (50) when they are inserted into a socket of the detection device (47), and wherein the guiding structure (50) comprises two lateral pieces (51, 52) which are separated from one another and which can be inserted into a socket (53) of the detection device (47) separately from one another and in a form-fit manner.

14. A method for preventing vibrations of an information carrier (4) of a lift installation (2), wherein the information carrier (4) is held in the lift shaft (6) at at least one point (8) of the information carrier (4) by at least one device (3) according to any one of claims 1 to 11.

15. An assembly method for assembling a device (3), which is constituted according to any one of claims 1 to 10, on a lift installation (2), wherein an information carrier (4) extends through a lift shaft (6) of the lift installation (2), wherein the holding element (15) is positioned at least essentially fixed in the lift shaft (6), wherein the clamping force transmitting means (17) is connected to the information carrier (4) at a point (8) of the information carrier (4) and wherein the clamping element (16) is tensioned such that a clamping force (F) is applied to the information carrier (4) via the clamping force transmitting means (17) against at least one contact area (38, 39) provided on the holding element (15).

## Revendications

1. Dispositif (3), notamment stabilisateur de vibrations pour une installation d'ascenseur (2), qui sert à maintenir un support d'informations (4) s'étendant à travers une gaine d'ascenseur (6) de l'installation d'ascenseur (2) sur au moins un endroit (8) du support d'informations (4), pourvu d'au moins un élément de maintien (15), lequel élément de maintien (15) est positionnable de manière au moins sensiblement stationnaire dans la gaine d'ascenseur (6), **caractérisé en ce que**
le dispositif (3) comporte au moins un élément de tension (16), à l'endroit (8) du support d'informations (4), l'élément de tension (16) étant susceptible d'être assemblé avec le support d'informations (4), l'élément de tension (16) étant susceptible d'être tendu de telle sorte que le support d'informations (4) soit soumis à une force de tension (F) contre au moins une zone d'appui (38, 39) prévue sur l'élément de maintien (15).

2. Dispositif selon la revendication 1,
**caractérisé en ce que**
l'élément de tension (16) est susceptible d'être assemblé avec le support d'informations (4) à l'aide d'un moyen de transmission de la force de tension (17), de préférence un fil de tension métallique (40).

3. Dispositif selon la revendication 2,
**caractérisé en ce que**
le moyen de transmission de la force de tension (17) est conçu de sorte à pouvoir être enfilé à travers un orifice de passage (42) conçu sur le support d'informations (4), et **en ce que** sur une extrémité (31) du moyen de transmission de la force de tension (17) est conçue une tête (41), par l'intermédiaire de laquelle le moyen de transmission de la force de tension (17) est susceptible d'être assemblé avec le support d'informations (4) sur l'endroit (8) du support d'informations (4), sensiblement du fait de la force de tension (F).

4. Dispositif selon l'une quelconque des revendications 2 ou 3,
**caractérisé en ce que**
sur l'élément de maintien (15) sont prévues une première zone d'appui (38) et une deuxième zone d'appui (39), **en ce que** l'élément de maintien (15) comporte un orifice de passage (44), à travers lequel en position montée, le moyen de transmission de la force de tension (17) s'écoule d'un côté à partir de l'élément de tension (16) vers sur l'autre côté le support d'informations (4) et **en ce que** l'orifice de passage (44) de l'élément de maintien (15) est prévu entre la première zone d'appui (38) et la deuxième zone d'appui (39), l'orifice de passage (44) de l'élément de maintien (15) permettant de préférence un déplacement à la verticale du support d'informations vers l'élément de maintien (15).

5. Dispositif selon l'une quelconque des revendications 2 à 4,
**caractérisé en ce que**
sur l'élément de maintien (15) sont prévues une première baguette de maintien latérale (45) et une deuxième baguette de maintien latérale (46) et **en ce qu'**en position montée, le support d'informations (4) est alors placé entre la première baguette de maintien latérale (45) et la deuxième baguette de maintien latérale (46) lorsque le support d'informations (4) s'appuie sur l'au moins une zone d'appui (38, 39).

6. Dispositif selon la revendication 5,
**caractérisé en ce que**
l'élément de maintien (15) comporte un orifice de passage (44) à travers lequel en position montée, le moyen de transmission de la force de tension (17) s'écoule d'un côté à partir de l'élément de tension (16) vers sur l'autre côté le support d'informations (4), et **en ce que** l'orifice de passage (44) de l'élément de maintien (15) est prévu entre la première baguette de maintien latérale (45) et la deuxième baguette de maintien latérale (46).

7. Dispositif selon l'une quelconque des revendications 1 à 6,
**caractérisé en ce que**
l'élément de tension (16) est susceptible d'être tendu de telle sorte qu'en position montée, le support d'informations (4) soit susceptible d'être relevé de la zone d'appui (38, 39) de l'élément de maintien (15) au moins approximativement à l'encontre de la force de tension (F) d'un dispositif de saisie (47), qui sert à saisir des informations mémorisées sur le support d'informations (4).

8. Dispositif selon l'une quelconque des revendications 2 à 7,
**caractérisé en ce que**
l'élément de tension (16) comporte un étrier de tension (16) et **en ce qu'**en position montée, le moyen de transmission de la force de tension (17) est assemblé avec l'étrier de tension (16), de telle sorte que sur la longueur (33) du moyen de transmission de la force de tension (17), une force de tension (F) au moins active soit établie entre le support d'informations (4) et l'étrier de tension (16).

9. Dispositif selon la revendication 8,
**caractérisé**
**en ce qu'**il est prévu une pièce d'assemblage (18) et **en ce qu'**en position montée, l'étrier de tension (16) et/ou l'élément de maintien (15) sont assemblés par l'intermédiaire de la pièce d'assemblage (18).

10. Dispositif selon la revendication 9,
**caractérisé**
**en ce qu'**il est prévu au moins une agrafe de fixation (20, 21) qui est susceptible d'être fixée sur un rail (5) de l'installation d'ascenseur (2), et **en ce que** la pièce d'assemblage (18) est susceptible d'être fixée au moins indirectement, notamment au moyen d'un bras de support (19), par l'intermédiaire de l'au moins une agrafe de fixation (20, 21) sur le rail (5).

11. Dispositif (3), notamment stabilisateur de vibrations, pour une installation d'ascenseur (2), qui sert à maintenir un support d'informations (4) s'étendant à travers une gaine d'ascenseur (6) de l'installation d'ascenseur (2) sur au moins un endroit (8) du support d'informations (4), pourvu d'au moins un élément de maintien (15), lequel élément de maintien (15) est positionnable de manière au moins sensiblement stationnaire dans la gaine d'ascenseur (6), **caractérisé en ce que**
le dispositif (3) comporte au moins un élément aimanté (71), le support d'informations (4) disposant sur au moins un endroit (8) d'une aimantation permanente et/ou étant conçu en étant susceptible d'être aimanté par l'au moins un élément aimanté (71), en position montée, le support d'informations (4) étant soumis par l'élément aimanté (71) contre au moins une zone d'appui (38, 39) prévue sur l'élément de maintien (15) à une force d'aimantation (F) de l'élément aimanté (71).

12. Système d'information de gaine (1) pour une installation d'ascenseur (2), pourvu d'un support d'informations (4), d'un dispositif de saisie (47) susceptible d'être assemblé avec une cabine d'ascenseur (80), qui sert à saisir des informations mémorisées sur le support d'informations (4) et d'au moins un dispositif (3) selon l'une quelconque des revendications 1 à 11.

13. Système d'information de gaine selon la revendication 12,
**caractérisé en ce que**
le dispositif de saisie (47) comporte une structure de guidage (50) qui sert à relever le support d'information (4) de la zone d'appui (38, 39) de l'élément de maintien (15) lorsqu'en service, le dispositif de saisie (47) est guidé dans la zone de l'élément de maintien (15) le long du support d'informations (4), et **en ce que** la structure de guidage (50) comporte une encoche (54) faisant face à l'élément de maintien (15), la structure de guidage (50) comportant deux pièces latérales (51, 52) susceptibles de pivoter l'une vers l'autre, qui sont assemblées l'une à l'autre par l'intermédiaire d'un dos (55) susceptible de fléchir en au moins un endroit ou totalement, ou la structure de guidage (50) comportant deux pièces latérales (51, 52) séparées, qui sur une face arrière (62) de la structure de guidage (50) s'appuient l'une contre l'autre en aboutement, lorsqu'elles sont insérées dans un logement du dispositif de saisie (47), ou la structure de guidage (50) comportant deux pièces latérales (51, 52) distinctes l'une de l'autre, qui sont insérables distinctement l'une de l'autre et par complémentarité de forme dans un logement (53) du dispositif de saisie (47).

14. Méthode, destinée à empêcher des vibrations d'un support d'informations (4) d'une installation d'ascenseur (2), sur au moins un endroit (8) du support d'informations (4), le support d'informations (4) étant maintenu dans la gaine d'ascenseur (6) par au moins un dispositif (3) selon l'une quelconque des revendications 1 à 11.

15. Méthode de montage, destinée à monter sur une installation d'ascenseur (2) un dispositif (3) qui est conçu selon l'une quelconque des revendications 1 à 10, un support d'informations (4) s'étendant à travers une gaine d'ascenseur (6) de l'installation d'ascenseur (2), l'élément de maintien (15) étant positionné de manière au moins sensiblement stationnaire dans la gaine d'ascenseur (6), le moyen de transmission de la force de tension (17) étant assemblé sur un endroit (8) du support d'informations (4) avec le support d'informations (4) et l'élément de tension (16) étant tendu de telle sorte que le support d'informations (4) soit soumis par l'intermédiaire du moyen de transmission de la force de tension (17) contre au moins une zone d'appui (38, 39) prévue sur l'élément de maintien (15) à une force de tension (F).
